# EUROPÄISCHE PATENTSCHRIFT

(11) **EP 3 368 734 B1**
(45) Veröffentlichungstag und Bekanntmachung des Hinweises auf die Patenterteilung: **08.04.2020**
(21) Anmeldenummer: 16785493.4
(22) Anmeldetag: 25.10.2016
(51) Int. Cl.: E05D 15/06, E05F 17/00

(54) **FÜHRUNGSANORDNUNG FÜR SCHIEBETÜREN UND SCHRANKMÖBEL**
GUIDE ASSEMBLY FOR SLIDING DOORS AND CUPBOARD UNIT
DISPOSITIF DE GUIDAGE DE PORTES COULISSANTES ET MEUBLE DE RANGEMENT

(30) Priorität: 26.10.2015 DE 102015118201
(43) Veröffentlichungstag der Anmeldung: 05.09.2018
(73) Patentinhaber: Hettich-Heinze GmbH & Co. KG, 32139 Spenge (DE)
(72) Erfinder: NOLTE, Frank, 49086 Osnabrück (DE); NUTTELMANN, Frank, 32312 Lübbecke (DE)
(74) Vertreter: Dantz, Jan Henning
(86) Internationale Anmeldenummer: PCT/EP2016/075656
(87) Internationale Veröffentlichungsnummer: WO 2017/072106

(56) Entgegenhaltungen:
- EP-A2- 1 253 274
- DE-U1- 20 216 481
- JP-A- H11 166 366
- US-B1- 6 352 097

## Beschreibung

Die vorliegende Erfindung betrifft eine Führungsanordnung für Schiebetüren, insbesondere für Möbel, nach dem Oberbegriff des Anspruches 1.

Die EP 1 253 274 offenbart eine Führungsschiene, an der Schiebetürelemente, die durch Seilzüge miteinander verbunden sind und dadurch in gegenläufige Richtungen bewegbar sind. Die Schiebetürelemente sind dabei in vertikaler Richtung bewegbar und an gegenüberliegenden Seiten an Führungsschienen gehalten. Solche Führungseinrichtungen sind allerdings nicht für Schrankmöbel mit horizontal verfahrbaren Schiebetüren geeignet, da der Seilzug in der Ebene der Führungsrollenachsen der Schiebetürelemente innerhalb der Seitenwände randseitig angeordnet ist, wobei ein Trum vor den Führungsrollen und das andere Trum hinter dem Achsenden verläuft und somit die Trumlänge des Seilzuges größer als der Verfahrweg ausgelegt werden muss. Weiterhin ist das vor der Führungsschiene angeordnete Trum sichtbar.

Aus der DE 299 16 772 U1 ist eine Schiebetür-Führungsanordnung bekannt, um drei durch ein Steuerseil miteinander verbundene Türen miteinander zu koppeln. Beim Öffnen einer seitlichen Tür kann die mittlere Tür mit halber Geschwindigkeit bewegt werden. Zur Kopplung der Türen ist ein Steuerseil vorgesehen, das über Umlenkrollen geführt ist. Die Umlenkrollen sind an Haltern gelagert, die an einer Innenwand der Schiebetüren festgelegt sind, so dass die Montage und Ausrichtung der Schiebetüren sich aufwändig gestaltet.

Eine Führugnsanordnung nach dem Oberbegriff des Anspruches 1 ist aus der JPH11166366A bekannt.

Es ist daher Aufgabe der vorliegenden Erfindung, eine Führungsanordnung für Schiebetüren zu schaffen, die eine einfache Montage ermöglicht und kompakt aufgebaut ist.

Diese Aufgabe wird mit einer Führungsanordnung für Schiebetüren mit den Merkmalen des Anspruches 1, sowie einem Schrankmöbel mit den Merkmalen des Anspruches 10 gelöst.

Die erfindungsgemäße Führungsanordnung umfasst eine Führungsschiene, entlang der mindestens zwei Schiebetüren verfahrbar sind, wobei jede Schiebetür über mindestens ein Führungsteil angeordnet ist, wobei die beiden Schiebetüren über die Führungsteile mit einem Seilzug gekoppelt sind, der parallel zu der Führungsschiene über zwei an gegenüberliegenden Seiten angeordnete Umlenkrollen bewegbar gehalten ist, so dass die beiden Schiebetüren in gegenläufige Richtungen zueinander oder voneinander gemeinsam bewegt werden. Dadurch kann der Benutzer nur eine der Schiebetüren betätigen, beispielsweise über einen Griff oder eine Griffleiste, um gleichzeitig die andere Schiebetür zu verfahren.

Zur Fixierung des Seilzuges ist an dem Führungsteil ein Halter angeordnet, der an dem Führungsteil fixierbar ist und an dem mindestens ein Befestigungsmittel für den Seilzug vorgesehen ist, das bewegbar an dem Halter fixiert und an einem Anschlag des Halters abgestützt ist. Dadurch ist das Befestigungsmittel selbsthemmend an dem Halter fixiert und Zugkräfte durch den Seilzug können über das Befestigungsmittel auf den Halter an dem Anschlag übertragen werden. Dies entlastet ein Verbindungsmittel, mittels dem das Befestigungsmittel an dem Halter bewegbar gehalten ist. Zudem lässt sich das Befestigungsmittel einfach an dem Halter montieren.

Die Befestigungsmittel sind verschwenkbar an dem Halter gehalten, wobei über den Anschlag gegen ein Verschwenken durch die Kraft des Seilzuges und einen Hinterschnitt eine formschlüssige Sicherung erzielt wird , die vorteilhaft durch zusätzliche Gestaltungen der Verbindung kraftschlüssig in der Gegenschwenkrichtung gesichert sein kann. Die Sicherung in der Gegenschwenkrichtung kann beispielsweise durch einen Bolzen oder eine Schraube gebildet sein.

Der Halter kann dabei zwei Aufnahmen für Befestigungsmittel für den Seilzug aufweisen, so dass jeweils zwei Enden des Seilzuges an dem Halter fixiert werden können. Zudem kann bei zwei Aufnahmen der Halter zu einer vertikalen Mittelebene symmetrisch ausgebildet sein, so dass eine Verwendung für rechte und linke Führungsteile an einer Schiebetür möglich ist.

Für eine einfache Montage kann an dem Befestigungsmittel eine Hülse mit einem Schlitz vorgesehen sein, wobei der Seilzug durch den Schlitz in die Hülse einführbar ist. Dann kann das Befestigungsmittel und der Halter an dem Führungsteil vormontiert werden, um dann nachträglich mit dem Seilzug gekoppelt zu werden. Zudem kann dann an der Hülse eine Spanneinrichtung zum Spannen des Seilzuges nach der Montage abgestützt sein.

Das Befestigungsmittel ist vorzugsweise als Kunststoffteil ausgebildet. Der Halter besteht vorzugsweise aus einem gebogenen Metallblech, das im Wesentlichen plattenförmig ist.

Der Seilzug kann im Wesentlichen umlaufend ausgebildet sein, wobei der Begriff "umlaufend" auch die Zusammensetzung mehrerer Abschnitte zu einem umlaufenden Seilzug umfasst. Die zwei Enden des Seilzuges können dabei vorzugsweise an ein und demselben Führungsteil fixiert sein, beispielsweise können zwei Abschnitte des Seilzuges vier Enden aufweisen und jeweils zwei Enden an einem Führungsteil fixiert sein, damit die beiden Führungsteile durch den Seilzug zwangsgeführt werden. Dabei können an demselben Führungsteil die gleichen Befestigungsmittel zum Fixieren der Enden des Seilzuges vorgesehen sein, wobei an den beiden Führungsteilen unterschiedlichen Befestigungsmittel eingesetzt werden, was die Montage erleichtert.

In einer weiteren Ausgestaltung der Erfindung sind die Schiebetüren jeweils an zwei Führungsteilen hängend gehalten, und der Seilzug ist jeweils an dem zur benachbarten Schiebetür zugewandten Führungsteil fixiert. Dadurch kann der Seilzug vergleichsweise kurz ausgebildet sein, da die Führungsteile in der geschlossenen Position der Schiebetüren dicht beieinander angeordnet sind und nur der Bewegungsbereich der mittleren Führungsteile zueinander oder voneinander durch den Seilzug geführt werden muss.

Für eine einfache Montage des Seilzuges ist zur Fixierung an jedem Führungsteil ein Halter vorgesehen sein, der an dem Führungsteil fixierbar ist, beispielsweise unmittelbar formschlüssig über ausgestellte Formelemente, wie Zungen und Zapfen oder aufnehmende Formelemente, wie Lochungen und Hinterschnitte, die mit korrespondierenden formschlüssigen Gestaltungen am Führungsteil zusammenwirken und/oder mittelbar über Befestigungsmittel, wie Niete, Schrauben oder Stifte.

Vorzugsweise sind die Schiebetüren in einem unteren Bereich über eine Gleitführung gehalten, die sich parallel zu der Führungsschiene erstreckt. Die untere Gleitführung ist dabei nur geringeren Kräften ausgesetzt, da die Schiebetüren oben hängend an den Führungsteilen fixiert sind, so dass eine Gleitführung statt einer Rollenführung einsetzbar ist.

Nach einem weiteren Aspekt ist zur Fixierung des Seilzuges an einem ersten Führungsteil ein weitere Halter vorgesehen, an dem zwei Endabschnitte des Seilzuges über Schlaufen fixiert sind, und an einem zweiten Führungsteil sind mittels des Halters zwei Endabschnitte des Seilzuges über eine Spanneinrichtung am Befestigungsmittel fixiert und die Spanneinrichtung und die Schlaufen sind dabei in unterschiedlichen Ebenen angeordnet sind. Dadurch vereinfacht sich die Montage der Führungsanordnung, da die Abschnitte des Seilzuges auf einfache Weise an den Führungsteilen fixiert werden können. Zudem wird vermieden, dass der Seilzug bei einer Bewegung gegen Bauteile reibt oder schleift, da dieser im Wesentlichen parallel zur Führungsschiene umlaufend gespannt ist.

Gemäß der vorliegenden Erfindung wird ein Schrankmöbel mit einer entsprechenden Führungsanordnung für horizontal verschiebbare Schiebetüren versehen. Das Schrankmöbel kann dabei mindestens vier Schiebetüren aufweisen, wobei zwei mittlere Schiebetüren über eine erfindungsgemäße Führungsanordnung verfahrbar sind und die beiden äußeren Schiebetüren unabhängig voneinander entlang der Führungsschiene verfahrbar sind. Die beiden mittleren Schiebetüren können dabei in einer ersten vorderen Ebene und die äußeren Schiebetüren in einer zweiten hinteren Ebene verfahrbar sein, so dass die Tiefe der Führung für die Schiebetüren gering ist. Bei einer Öffnung kann dann eine vordere Schiebetür vor einer hinteren Schiebetür angeordnet werden, unabhängig davon, welche der gekoppelten Schiebetüren in Öffnungsrichtung bewegt wurde.

Die Erfindung kann statt an Schrankmöbeln auch bei Raumteilern eingesetzt werden, bei Faltschiebetüren oder bei Drehschiebetüren.

Die Erfindung wird nachfolgend anhand mehrerer Ausführungsbeispiele mit Bezug auf die beigefügten Zeichnungen näher erläutert. Es zeigen:
- Figuren 1 bis 3: mehrere Ansichten eines erfindungsgemäßen Schrankmöbels in unterschiedlichen Positionen;
- Figur 4: eine Ansicht des Schrankmöbels der Figur 1 ohne Abdeckleiste;
- Figur 5: eine Schnittansicht des Schrankmöbels im Bereich der oberen Führungsschiene in der Ebene der Mittelwand der Figur 3 mit Blick in Richtung der rechten vorderen Schiebetür, wobei das Führungsteil der rechten hinteren Schiebetür nicht dargestellt ist;
- Figur 6: eine Ansicht von unten auf die Führungsanordnung der mittleren Schiebetüren, wobei die Führungsschiene und der Oberboden zur besseren Anschaulichkeit nicht dargestellt sind;
- Figur 7: eine perspektivische Ansicht der mittleren Führungsteile der Führungsanordnung der Schiebetüren;
- Figuren 8A und 8B: zwei perspektivische Ansichten der mittleren Führungsteile der Führungsanordnung;
- Figur 9: eine perspektivische Explosionsdarstellung der mittleren Führungsteile der Führungsanordnung;
- Figuren 10A bis 10E: mehrere Ansichten eines Halters für ein Führungsteil;
- Figuren 11A und 11B: zwei Ansichten des Halters mit Befestigungsmitteln eines ersten Ausführungsbeispiels bei der Montage eines Seilzuges;
- Figuren 11C und 11D: zwei Ansichten des Halters mit Befestigungsmitteln eines zweiten Ausführungsbeispiels bei der Montage eines Seilzuges;
- Figur 12: eine Ansicht des Halters mit Befestigungsmitteln eines ersten Ausführungsbeispiels der Figur 11, teilweise im Schnitt, in der montierten Position;
- Figuren 13A und 13B: zwei Ansichten eines modifizierten Halters mit Befestigungsmitteln eines dritten Ausführungsbeispiels für eine Führungsanordnung;
- Figur 14A: eine Explosionsdarstellung des Halters der Figur 13;
- Figur 14B: eine Ansicht des Halters der Figur 13, teilweise im Schnitt, in der montierten Position;
- Figur 15: eine perspektivische Ansicht der mittleren Führungsteile einer modifizierten, nicht erfindungsgemäßen Führungsanordnung für Schiebetüren;
- Figur 16: eine Ansicht der Halter mit Befestigungsmitteln der Führungsanordnung der Figur 15; und
- Figuren 17A bis 17C: mehrere Detailansichten der Führungsanordnung der Figuren 15 und 16.

Ein Schrankmöbel 1 umfasst einen Möbelkorpus 2, an dessen Vorderseite Schiebetüren 3, 4, 5 und 6 vorgesehen sind, die einen Oberboden 16 des Möbelkorpus 2 an der Vorderseite überdecken. Auf dem Oberboden 16 ist ferner eine Abdeckung 17 montiert, die eine kürzere Tiefe als der Oberboden 16 besitzt.

In Figur 2 sind die äußeren Schiebetüren 3 und 6 leicht geöffnet worden, so dass ein Innenraum 7 des Möbelkorpus 2 teilweise zugänglich ist. Die äußeren Schiebetüren 3 und 6 sind dabei unabhängig voneinander bewegbar und können in einer Ebene hinter den mittleren Schiebetüren 4 und 5 verfahren werden.

In Figur 3 wurden die mittleren Schiebetüren 4 und 5 jeweils in gegenläufige Richtungen nach außen bewegt, so dass der dahinterliegende Innenraum 7, der durch eine mittlere Korpusmittelwand 2a unterteilt ist, für die Nutzung zugänglich ist. Es ist bei entsprechend steiferer Auslegung des Möbelkorpus 2, sowie bei geeigneter Innenausstattung des Schrankmöbels 1, auch möglich, dass die Korpusmittelwand 2a entfallen kann. Die Schiebetüren 4 und 5 sind dabei vor die äußeren Schiebetüren 3 und 6 verfahrbar und über einen Seilzug derart miteinander gekoppelt, dass die Schiebetüren 4 und 5 jeweils in gegenläufige Richtungen bewegt werden.

In Figur 4 ist das Schrankmöbel 1 ohne die Abdeckung 17 am Oberboden 16 gezeigt, und es ist erkennbar, dass die mittleren Schiebetüren 4 und 5 an mittleren Führungsteilen 8 und 9, die als Laufteile ausgebildet sind, verfahrbar an einer Führungsschiene 13 gehalten sind. In Figur 4 ist für jede Schiebetür 4 oder 5 nur ein Führungsteil 8 oder 9 dargestellt, es werden allerdings mindestens zwei Führungsteile vorgesehen, um die Schiebetüren 4 oder 5 verfahrbar an der Führungsschiene 13 zu halten. Lediglich die benachbart angeordneten Führungsteile 8 und 9 sind allerdings zur Kopplung der Bewegung der Schiebetüren 4 und 5 relevant und werden daher näher beschrieben. An der Oberseite des Oberbodens 16 ist ein Seilzug 10 gespannt, der an den Führungsteilen 8 und 9 fixiert ist und dann an gegenüberliegenden Seiten über Umlenkrollen 11 und 12 geführt ist, die im Bereich der äußeren Schiebetüren 3 und 6 angeordnet sind. Über den Seilzug 10 sind die Führungsteile 8 und 9 zwangsgeführt.

In Figur 5 ist das an der Schiebetür 5 festgelegte Führungsteil 9 gezeigt, mit dem die mittlere Schiebetür 5 an der Führungsschiene 13 gehalten ist. Das Führungsteil 9 weist eine Laufrolle 27 auf, die in einer hinteren Führungsbahn 14 der Führungsschiene 13 geführt ist. In einer benachbarten vorderen Führungsbahn 15 sind Laufrollen für die hier nicht dargestellten Führungsteile der äußeren Schiebetüren 3 und 6 verfahrbar gehalten. Die hintere Führungsbahn 14 dient zur Führung der mittleren Schiebetüren 4 und 5. Die Führungsschiene 13 weist einen nach vorne ragenden Steg 19 auf, der von einer Aushebesicherung 18 an dem Führungsteil 9 untergriffen ist, so dass das Führungsteil 9 gegen ein Anheben und Entfernen des Führungsteils 9 von der Führungsschiene 13 gesichert ist. Die Führungsschiene 13 ist dabei mit einem winkelförmigen Abschnitt an einem Oberboden 16 des Möbelkorpus 2 fixiert. Die Schiebetüren 3, 4, 5 und 6 überdecken dabei eine Stirnkante des Oberbodens 16, so dass die Führungsschiene 13 nur in der geöffneten Position sichtbar ist.

Auf dem Oberboden 16 ist ein Abstandshalter 26 angeordnet, auf dem die plattenförmige Abdeckung 17 abgestützt ist. Die Abdeckung 17 übergreift die Oberseite der Schiebetüren 3, 4, 5 und 6 mit einem gewissen Spalt zur Durchführung der Führungsteile 8, 9, die sich über die Oberseite der hinteren Schiebetüren 3, 6 erstrecken, damit sie beim Verfahren der vorderen Schiebetüren 4, 5 nicht mit den hinteren Schiebetüren 3, 6 kollidieren.

Auf dem Oberboden 16 ist die zur Umlenkung des Seilzuges 10 dienende Umlenkrolle 12 an einer Achse drehbar gelagert, welche quer zur Verschieberichtung der Schiebetüren und quer zur Oberseite des Oberbodens 16 orientiert ist. Der Seilzug 10 ist über einen Halter 30 an dem Führungsteil 9 fixiert.

Die Vorrichtung zur Synchronisation der Bewegungen der mittleren Schiebetüren 4 und 5 ist in Figur 6 in einer Unteransicht dargestellt, wobei die Führungsschiene 13 und der Oberboden 16 zur besseren Anschaulichkeit nicht dargestellt sind. Der Seilzug 10 umfasst einen ersten Abschnitt mit einer Schlaufe 22, die einen Bolzen 21 umgreift, der an einem Halter 20, der an dem Führungsteil 8 mittels Schrauben 25 festgelegt ist, an dessen Unterseite angeordnet ist, dann um die Umlenkrolle 11 geführt ist und dann mit einem Ende an dem Halter 30, der mittels Schrauben 25 an dem Führungsteil 9 festgelegt ist, über ein Befestigungsmittel 31 fixiert ist. Ein zweiter Abschnitt des Seilzuges ist endseitig an dem Halter 30 des Führungsteils 9 über ein weiteres Befestigungsmittel 31 fixiert und dann um die Umlenkrolle 12 geführt und endseitig an dem Halter 20 an dem weiteren Bolzen 21 fixiert. Zwei Enden des Seilzuges sind daher jeweils an dem gleichen Führungsteil 8 oder 9 fixiert, so dass der Seilzug 10 umlaufend geführt ist. Bei symmetrischer Anordnung der Bolzen 21 und der Befestigungsmittel 31 und der Festlegung der Führungsteile 8 und 9 an den Schiebetüren 4 und 5 mit jeweils gleichem Abstand zur Türseitenkante sind zwei gleichlange Seilzugabschnitte einsetzbar, die keine zusätzlichen Seilführungselemente benötigen und sich vorteilhaft montieren lassen. Es ist auch möglich anstelle der zwei Seilabschnitte einen einzigen durchgehenden Seilzug 10 einzusetzen, wobei dann das in Richtung zu den Schiebetüren 4,5 angeordnete Trum beispielsweise am Halter 20 reibschlüssig festgelegt werden könnte.

Während in Figur 6 die Führungsteile 8 und 9 von unten dargestellt sind, zeigt Figur 7 die Führungsteile 8 und 9 schräg von oben mit Blick auf den Oberboden 16. An dem Führungsteil 8 ist ein Halter 20 fixiert, an dessen Unterseite zwei Bolzen 21 angeordnet sind, die von jeweils einer Schlaufe 22 des Seilzuges 10 umgriffen sind. Jede Schlaufe 22 ist durch ein Klemmelement 23 gesichert, so dass an dem Halter 20 eine Festlegung des Seilzuges 10 erfolgt, aber keine Verstellmöglichkeit vorhanden ist.

An dem anderen Führungsteil 9 ist ein Halter 30 fixiert, der Befestigungsmittel 31 mit einer Verstellmöglichkeit zum Spannen des Seilzuges 10 aufweist. Zwei Enden des Seilzuges 10 sind an diesem Halter 30 über die Befestigungsmittel 31 und die Spanneinrichtung fixiert. Dabei sind die Befestigungsmittel 31 in einer anderen vertikalen Ebene parallel zur Führungsschiene 13, und auch in einer anderen horizontalen Ebene parallel zur Führungsschiene 13 angeordnet wie die Schlaufen 22 an dem Führungsteil 8, wobei der Seilzug 10 schlaufenförmig geführt ist. Dadurch kann das das in Richtung zu den Schiebetüren 4,5 angeordnete Trum unter dem Halter 30 ohne Berührung vorbeigeführt werden und das andere, von den Schiebetüren weggerichtet angeordnete, Trum an dem Halter 20 ebenfalls berührungslos vorbeigeführt werden. Die Begriffe "horizontal" und "vertikal" beziehen sich auf das dargestellte Ausführungsbeispiel und können bei der Führung vertikal beweglicher Schiebetüren natürlich abgewandelt werden.

In den Figuren 8A und 8B sind die Führungsteile 8 und 9 ohne Seilzug 10 dargestellt. An dem Führungsteil 9 ist der Halter 30 fixiert, an dem Befestigungsmittel 31 zum Spannen des Seilzuges 10 gehalten sind. An dem Halter 20 sind an der Unterseite Bolzen 21 zur Fixierung der Schlaufen 22 vorgesehen.

Wie in Figur 9 gezeigt ist, besitzen die Halter 20 und 30 die gleiche Grundform und sind aus einem gestanzten und stufenförmig gebogenen Metallblech hergestellt. Die Halter 20 und 30 sind jeweils U-förmig ausgespart, wobei die beiden Schenkel der Halter 20, 30 über Schrauben 25 oder Niete oder andere Befestigungsmittel an einer Oberseite des mittleren Schenkels der gebogenen Führungsteile 8 und 9 fixiert sind. Zwischen den Schenkeln der U-förmigen Halter 20 und 30 ist die Aushebesicherung 18 verschiebbar an den Führungsteilen 8 und 9 gehalten.

Selbstverständlich können die Halter 20, 30 auch anderweitig an den Laufteilen 8, 9 festgelegt sein, wie durch Stoffschluss, insbesondere Kleben bzw. Schweißen, durch Formschluss, durch Kraftschluss oder einer Kombination hieraus, insbesondere Verprägungstechniken oder Verklipsen. Auch ist es vorstellbar, die Halter 20, 30 aus einem Kunststoff herzustellen, der dann vorzugsweise durch Verklipsen an den Laufteilen 8, 9 festgelegt werden kann.

An dem Halter 20 sind zwei Öffnungen 24 zum Einfügen eines Abschnittes der Bolzen 21 vorgesehen, damit diese an der Unter- oder Oberseite des Halters 20 hervorstehen und den Seilzug 10 festlegen können.

An dem Halter 30 sind Befestigungsmittel 31 fixiert, die über eine Schraube 32 festgelegt werden. Alternativ ist es vorstellbar, die Befestigungsmittel 31 werkzeuglos durch Verklipsen an dem Halter 30 festzulegen, wozu keine Schraube 32 erforderlich wäre, wie dies in den Figuren 13 und 14 dargestellt ist.

Der Halter 30 und die Montage der Befestigungsmittel 31 sind in den Figuren 10A bis 10E im Detail gezeigt. Der Halter 30 weist auf der vom Führungsteil 9 abgewandten Seite zwei spiegelsymmetrisch ausgeführte Aussparungen 34 auf, an denen jeweils ein halbkreisförmiger Hinterschnitt spiegelsymmetrisch in Richtung zur Symmetrieebene gestaltet ist, in die ein korrespondierender Vorsprung 37 des Befestigungsmittels 31 einfügbar ist. Die beiden Befestigungsmittel 31 zur Fixierung eines Endes des Seilzuges 10 sind spiegelsymmetrisch ausgebildet, so dass die gleichen Bezugszeichen verwendet wurden. Jedes Befestigungsmittel 31 umfasst eine Aufnahme 35, in die ein stegförmiger Abschnitt 33 des Halters 30 einfügbar ist. An dem stegförmigen Abschnitt 33 und der Aufnahme 35 sind jeweils Öffnungen zum Eindrehen einer Schraube 32 ausgebildet. Das Befestigungsmittel 31 wird mit dem Vorsprung 37 in den halbkreisförmigen Hinterschnitt eingefügt und danach durch Verschwenken an den Abschnitt 33 mit der Aufnahme 35 eingefügt, wobei eine Nase am Vorsprung 37 die Oberseite des Halters 30 übergreift und ein Rand die Unterseite des Halters 30 übergreift. Das Befestigungsmittel 31 ist somit in der Ebene des Halters verschwenkbar um den Hinterschnitt der Aussparung 34 gelagert und die Schraube 32 dient lediglich zur Sicherung dieser Position . Wenn der stegförmige Abschnitt 33 in die Aufnahme 35 eingeschwenkt wird, liegt der Vorsprung 37 in der Aussparung 34 an, und die Anschläge 36 liegen formschlüssig an dem Abschnitt 33 des Halters 30 an. Wirkt nun eine Kraft des Seilzuges nach außen, verhindern, wegen des außermittigen Kraftangriffs, der an der Hülse 38 erfolgt, der Hinterschnitt und der in Richtung zur Symmetrieebene angeordnete Anschlag 36 ein Verschwenken des Befestigungsmittels 31, so dass das Befestigungsmittel 31 selbsthemmend an dem Halter 30 fixiert ist. Das Befestigungsmittel 31 weist ferner eine Hülse 38 mit einem Schlitz 39 zum Einfügen des Seilzuges 10 auf.

Die Montage des Seilzuges an dem Halter 30 ist in den Figuren 11A und 11B gezeigt, wobei in Figur 11A die montierte Position gezeigt ist. Zunächst wird ein Befestigungsmittel 31 an dem Halter 30 über eine Schraube 32 fixiert. An diesem Befestigungsmittel 31 wird dann in die Hülse 38 durch den Schlitz 39 der Seilzug 10 eingeführt, der an einem Klemmelement 40 fixiert ist und über ein Verstellelement 41 oder eine Feder relativ zu der Hülse 38 bewegbar ist, um den Seilzug 10 zu spannen. Auch andere Verstellmechaniken können eingesetzt werden. Anschließend wird an der gegenüberliegenden Seite ein Befestigungsmittel 31 an dem Halter 30 fixiert und das Klemmelement 40 und das Verstellelement 41 an der Hülse 38 abgestützt.

Die Figuren 11C und 11D zeigen ein weiteres Ausführungsbeispiel der Montage mit einem modifizierten Befestigungsmittel 31", das ebenso montiert werden kann. Das Befestigungsmittel 31" unterscheidet sich zum ersten Ausführungsbeispiel lediglich durch eine Deckfläche über dem Vorsprung 37, damit die Aussparung 34 nach der Montage abgedeckt ist. Das Befestigungsmittel 31" kann also, wie zuvor beschrieben wurde, ebenso an dem Halter 30 montiert werden.

In Figur 12 ist die fertig montierte Position an dem Halter 30 gezeigt, wobei erkennbar ist, dass bei einer Zugbelastung an dem Seilzug 10 der Hinterschnitt und Anschlag 36 dafür sorgen, dass das Befestigungsmittel 31 nicht um die Achse der Schraube 32 verschwenken kann. Weiterhin ist dargestellt, dass an dem Klemmelement 40 eine Hülse 42 angeordnet ist, die einen kleineren Durchmesser aufweist, wobei ein Verstellelement 41 auf die Hülse 42 aufgesteckt ist, und die Hülse 42 in die Hülse 38 eingesteckt werden kann, um den Seilzug 10 an dem Befestigungsmittel 31 zu fixieren. Zur Sicherung des Befestigungsmittels 31 kann ferner an dem Vorsprung 37 ein Rastmittel ausgebildet sein, das mit der Aussparung 34 an dem Halter 30 zusammenwirkt, um auch an dieser Stelle Haltekräfte für das Befestigungsmittel 31 bereitzustellen. Unter der Kraft des Seilzuges 10 halten die Befestigungsmittel 10 somit selbständig die Kräfte, und die Schraube 32 dient weitgehend nur als Sicherung im lastfreien Zustand.

In den Figuren 13A und 13B ist eine modifizierte Ausgestaltung der Halter 20' und 30' gezeigt, die an den Führungsteilen 8 und 9 fixiert werden können. An dem Halter 20' ist an einer Aussparung 34' ein Halteelement 21' mit einem Vorsprung fixiert, wobei um den Vorsprung eine Schlaufe 22 eines Endes des Seilzuges 10 angeordnet ist. Dadurch ist das Ende des Seilzuges 10 an dem Halter 20' fixiert, wobei jeweils zwei Enden an dem Halter 20' fixiert sind.

An dem modifizierten Halter 30' sind Befestigungsmittel 31' fixiert, die in einer Aussparung 34 festgelegt sind. Das Befestigungsmittel 31' weist eine Hülse 38 mit einem Schlitz 39 zur Durchführung des Seilzuges 10 auf, wie dies bei den vorangegangenen Ausführungsbeispielen auch der Fall war. An dem hülsenförmigen Abschnitt 38 ist der Seilzug 10 über ein Klemmelement 40 und ein Verstellelement 41 fixiert. Das Befestigungsmittel 31 ist allerdings nicht zusätzlich durch eine Schraube gesichert, sondern kann klemmend und/oder rastend an der Aussparung 34' an dem Halter 30' festgelegt werden, wobei die Rastnase an dem Halter 30' die Kontur des Vorsprungs 37' hintergreift, was in der Schnittdarstellung der Figur 14B ersichtlich ist. Auch die Halteelemente 21' an dem Halter 20' sind klemmend und/oder rastend an dem Halter 20' in der Aussparung 34' fixiert.

In der Figur 15 ist eine modifizierte, nicht erfindungsgemäße Vorrichtung zur Synchronisation der Bewegungen der mittleren Schiebetüren 4 und 5 dargestellt. An dem Führungsteil 8 ist zur Festlegung des Seilzuges 10 ein Halter 20'" vorgesehen, an dem zwei Endabschnitte des Seilzuges 10 mit jeweils einer Schlaufe 22 an einem Halteelement 21'" fixiert sind. Jede Schlaufe 22 ist durch ein Klemmelement 23 gesichert. An dem anderen Führungsteil 9 ist ein Halter 30'" vorgesehen, der zwei integral ausgebildete Hülsen 31'" aufweist, die jeweils zur Abstützung einer Spanneinrichtung zur Fixierung des Seilzuges 10 dienen. Jede Spanneinrichtung umfasst ein am Seilzug 10 festgelegtes Klemmelement 40 und eine elastisches Verstellelement 41, insbesondere eine Feder, die an der Hülse 31'" abgestützt ist.

In Figur 16 und den Detailansichten der Figuren 17A bis 17C sind die beiden Halter 20'" und 30'" ohne die Führungsteile 8 und 9 dargestellt. An dem Halter 20'" sind zwei Freischnitte vorgesehen, in die jeweils ein integral ausgebildetes Halteelement 21'" für die Schlaufe 22 zeigen. Zur Fixierung eines Endes eines Seilzuges 10 ist jeweils eine Schlaufe 22 um das Halteelement 21'" geführt, das sich in der Ebene des plattenförmigen Halters 20'" befindet, so dass ein besonders flacher Aufbau vorhanden ist. Die Halteelemente 21'" sind zumindest an den Berührungskanten zu den Schlaufen 22 abgefast oder abgerundet, was in Figur 17C dargestellt ist, um eine Beschädigung des Seilzuges 10 zu vermeiden. Die Halteelemente 21'" und die Schlaufen 22 sind dabei in einer anderen vertikalen Ebene aber im Wesentlichen in der gleichen horizontalen Ebene angeordnet wie die Hülsen 31"', so dass der Seilzug 10 in Draufsicht schlaufenförmig geführt ist.

In den dargestellten Ausführungsbeispielen wird die Führungsanordnung zur Führung der mittleren Schiebetüren 4 und 5 an einem Schrankmöbel 1 eingesetzt. Es ist auch möglich, die Führungsanordnung statt bei einem Schrankmöbel 1 mit vier Türen mit mehr als vier Türen vorzusehen. Zudem kann die Führungsanordnung auch bei einem Raumteiler oder an einer Zwischenwand eingesetzt werden. Ferner kann die Führungsanordnung zur Führung vertikaler Schiebetüren an Möbeln oder Raumteilern eingesetzt werden.

### Bezugszeichenliste

- 1: Schrankmöbel
- 2: Möbelkorpus
- 2a: Korpusmittelwand
- 3: Schiebetür
- 4: Schiebetür
- 5: Schiebetür
- 6: Schiebetür
- 7: Innenraum
- 8: Führungsteil
- 9: Führungsteil
- 10: Seilzug
- 11: Umlenkrolle
- 12: Umlenkrolle
- 13: Führungsschiene
- 14: Führungsbahn
- 15: Führungsbahn
- 16: Oberboden
- 17: Abdeckung
- 18: Aushebesicherung
- 19: Steg
- 20, 20', 20", 20'": Halter
- 21: Bolzen
- 21': Halteelement
- 21'": Halteelement
- 22: Schlaufe
- 23: Klemmelement
- 24: Öffnung
- 25: Schrauben
- 26: Abstandshalter
- 30, 30', 30", 30'": Halter
- 31: Befestigungsmittel
- 31': Befestigungsmittel
- 31'": Hülse
- 32: Schraube
- 33: Abschnitt
- 34,34': Aussparung
- 35: Aufnahme
- 36: Anschlag
- 37: Vorsprung
- 38: Hülse
- 39: Schlitz
- 40: Klemmelement
- 41: Verstellelement
- 42: Stift

## Patentansprüche

1. Führungsanordnung für Schiebetüren (4, 5), insbesondere für Möbel, mit einer Führungsschiene (13), entlang der mindestens zwei Schiebetüren (4, 5) verfahrbar gehalten sind, wobei jede Schiebetür (4, 5) über mindestens ein Führungsteil (8, 9) der Führungsanordnung an der Führungsschiene (13) verfahrbar ist, und die beiden Schiebetüren (4, 5) über die Führungsteile (8, 9) mit einem Seilzug (10) der Führungsanordnung gekoppelt sind, wobei der Seilzug (10) im Wesentlichen parallel zu der Führungsschiene (13) über mindestens zwei an gegenüberliegenden Seiten angeordnete Umlenkrollen (11, 12) bewegbar gehalten ist, wobei zur Fixierung des Seilzuges (10) an einem der Führungsteile (8, 9) ein Halter (30, 30') vorgesehen ist, der an dem Führungsteil (8, 9) fixierbar ist und an dem mindestens ein Befestigungsmittel (31, 31', 31") für den Seilzug vorgesehen ist, das bewegbar an dem Halter (30, 30') fixiert und wenigstens an einem Anschlag (36) des Halters (30, 30') abgestützt ist, **dadurch gekennzeichnet, dass** das Befestigungsmittel (31, 31') verschwenkbar an dem Halter (30, 30') gelagert ist, wobei durch den Anschlag (36) und einen Hinterschnitt am Halter (30, 30') eine formschlüssige Sicherung gegen ein Verschwenken durch die Kraft des Seilzuges (10) erzielt wird.

2. Führungsanordnung nach Anspruch 1, **dadurch gekennzeichnet, dass** das Befestigungsmittel (31) um eine Achse drehbar an dem Halter (30) gelagert ist.

3. Führungsanordnung nach Anspruch 1 oder 2, **dadurch gekennzeichnet, dass** der Halter (30, 30') zwei Aussparungen (34, 34') für jeweils ein Befestigungsmittel (31, 31') für den Seilzug (10) aufweist.

4. Führungsanordnung nach Anspruch 3, **dadurch gekennzeichnet, dass** die zwei Aufnahmen (34) an dem Halter (30, 30') zu einer vertikalen Mittelebene symmetrisch angeordnet sind.

5. Führungsanordnung nach einem der vorhergehenden Ansprüche, **dadurch gekennzeichnet, dass** an dem Befestigungsmittel (31, 31') eine Hülse (38) mit einem Schlitz (39) vorgesehen ist, und zur Montage der Seilzug (10) durch den Schlitz (39) in die Hülse (38) einführbar ist.

6. Führungsanordnung nach Anspruch 5, **dadurch gekennzeichnet, dass** an der Hülse (38) eine Spanneinrichtung (40, 41) zum Spannen des Seilzuges (10) abgestützt ist.

7. Führungsanordnung nach einem der vorhergehenden Ansprüche, **dadurch gekennzeichnet, dass** an dem Befestigungsmittel (31, 31') Rastmittel vorgesehen sind, mittels denen das Befestigungsmittel in der montierten Position an dem Halter verrastbar ist.

8. Führungsanordnung nach einem der vorhergehenden Ansprüche, **dadurch gekennzeichnet, dass** der Seilzug (10) im Wesentlichen umlaufend ausgebildet ist und der Seilzug (10) zwei Abschnitte mit vier Enden aufweist und jeweils zwei Enden an einem Führungsteil (8, 9) fixiert sind.

9. Führungsanordnung nach einem der vorhergehenden Ansprüche, **dadurch gekennzeichnet, dass** die Schiebetüren (4, 5) jeweils an zwei Führungsteilen der Führungsanordnung gehalten sind und der Seilzug (10) jeweils an dem zur benachbarten Schiebetür (4, 5) zugewandten Führungsteil (8, 9) fixiert ist.

10. Schrankmöbel (1) mit einer Führungsanordnung nach einem der vorhergehenden Ansprüche.

11. Schrankmöbel nach Anspruch 10, **dadurch gekennzeichnet, dass** das Schrankmöbel (1) mindestens vier Schiebetüren (3, 4, 5, 6) aufweist und zwei mittlere Schiebetüren (4, 5) über eine Führungsanordnung nach einem der Ansprüche 1 bis 10 verfahrbar sind und die beiden äußeren Schiebetüren (3, 6) unabhängig voneinander entlang der Führungsschiene (13) verfahrbar sind.

12. Schrankmöbel nach Anspruch 11, **dadurch gekennzeichnet, dass** die beiden mittleren Schiebetüren (4, 5) in einer vorderen Ebene und die äußeren Schiebetüren (3, 6) in einer hinteren Ebene verfahrbar sind und in einer Öffnungsposition eine vordere Schiebetür (4, 5) vor einer hinteren Schiebetür (3, 6) angeordnet ist.

## Claims

1. Guide assembly for sliding doors (4, 5), in particular for furniture, comprising a guide rail (13) along which at least two sliding doors (4, 5) are movably held, wherein each sliding door (4, 5) is movable via at least one guide part (8, 9) of the guide assembly on the guide rail (13), and the two sliding doors (4, 5) are coupled to a control cable (10) of the guide assembly via the guide parts (8, 9), wherein the control cable (10) is movably held substantially parallel to the guide rail (13) via at least two deflecting rollers (11, 12) arranged on opposite sides, whereby for fixing the control cable (10) on one of the guide parts (8, 9) a holder (30, 30') is provided which is fixable to the guide part (8, 9) and is provided at the at least one fastening means (31, 31', 31") for the control cable, which is movably fixed to the holder (30, 30') and is supported at least on a stop (36) of the holder (30, 30'), **characterized in that** the fastening means (31, 31') is pivotably mounted on the holder (30, 30') whereby through the stop (36) and an undercut at the holder (30, 30') an interlocking safety is provided against pivoting through the force of the control cable (10).

2. Guide assembly according to claim 1, **characterized in that** the fastening means (31) is mounted rotatably about an axis on the holder (30).

3. Guide assembly according to claim 1 or 2, **characterized in that** the holder (30, 30') has two recesses (34, 34') for one respective fastening means (31, 31') for the control cable (10).

4. Guide assembly according to claim 3, **characterized in that** the two receptacles (34) on the holder (30, 30') are arranged symmetrically to a vertical center plane.

5. Guide assembly according to one of the preceding claims, **characterized in that** a sleeve (38) with a slot (39) is provided on the fastening means (31, 31'), and the control cable (10) is insertable for mounting through the slot (39) into the sleeve (38).

6. Guide assembly according to claim 5, **characterized in that** a clamping device (40, 41) for tensioning the control cable (10) is supported on the sleeve (38).

7. Guide assembly according to one of the preceding claims, **characterized in that** latching means are provided on the fastening means (31, 31'), by means of which the fastening means can be latched in the mounted position on the holder.

8. Guide assembly according to one of the preceding claims, **characterized in that** the control cable (10) is formed substantially circumferentially and the control cable (10) has two sections with four ends and two ends each are fixed to a guide part (8, 9).

9. Guide assembly according to one of the preceding claims, **characterized in that** the sliding doors (4, 5) are each held on two guide parts of the guide assembly and the control cable (10) is fixed in each case to the guide part (8, 9) facing the adjacent sliding door (4, 5).

10. Cupboard unit (1) having a guide assembly according to one of the preceding claims.

11. Cupboard unit according to claim 10, **characterized in that** the cupboard unit (1) comprises at least four sliding doors (3, 4, 5, 6) and two middle sliding doors (4, 5) are movable via a guide assembly according to one of claims 1 to 10 and the two outer sliding doors (3, 6) are movable independently from each other along the guide rail (13).

12. Cupboard unit according to claim 11, **characterized in that** the two middle sliding doors (4, 5) are movable in a front plane and the outer sliding doors (3, 6) in a rear plane and a front sliding door (4, 5) is arranged in front of a rear sliding door (3, 6) in an open position.

## Revendications

1. Dispositif de guidage pour portes coulissantes (4, 5), en particulier pour des meubles, avec un rail de guidage (13) le long duquel au moins deux portes coulissantes (4, 5) sont maintenues de manière mobile, chaque porte coulissante (4, 5) étant mobile sur le rail de guidage (13) par l'intermédiaire d'au moins une partie de guidage (8, 9) du dispositif de guidage, et les deux portes coulissantes (4, 5) sont couplées par l'intermédiaire des pièces de guidage (8, 9) à un câble de traction (10) du dispositif de guidage, le câble de traction (10) étant maintenu de manière à pouvoir se déplacer sensiblement parallèlement au rail de guidage (13) par l'intermédiaire d'au moins deux galets de renvoi (11, 12) disposés sur des côtés opposés, dans lequel, pour fixer le câble de traction (10) à l'une des parties de guidage (8, 9), il est prévu un support (30, 30') qui peut être fixé à la partie de guidage (8, 9) et sur lequel est prévu au moins un moyen de fixation (31, 31', 31") pour le câble de traction, lequel moyen de fixation (31, 31', 31") est fixé de manière mobile au support (30, 30') et est fixé à au moins une butée (36) du support (30), 30'), **caractérisé en ce que** le moyen de fixation (31, 31') est monté de manière pivotante sur le support (30, 30'), un verrouillage positif contre le pivotement par la force de traction du câble (10) étant obtenu par la butée (36) et une intersection sur le support (30, 30').

2. Dispositif de guidage selon la revendication 1, **caractérisé en ce que** le moyen de fixation (31) est monté sur le support (30) de manière à pouvoir tourner autour d'un axe.

3. Dispositif de guidage selon la revendication 1 ou 2, **caractérisé en ce que** le support (30, 30') présente deux évidements (34, 34') pour un moyen de fixation respectif (31, 31') pour le câble de traction (10).

4. Dispositif de guidage selon la revendication 3, **caractérisée en ce que** les deux évidements (34) sur le support (30, 30') sont disposés symétriquement par rapport à un plan central vertical.

5. Dispositif de guidage selon l'une des revendications précédentes, **caractérisé en ce qu'**un manchon (38) avec une fente (39) est prévu sur les moyens de fixation (31, 31'), et pour le montage du câble de traction (10) peut être inséré à travers la fente (39) dans le manchon (38).

6. Dispositif de guidage selon la revendication 5, **caractérisé en ce qu'**un dispositif de tension (40, 41) pour tendre le câble de traction (10) est supporté sur la douille (38).

7. Dispositif de guidage selon l'une des revendications précédentes, **caractérisé en ce que** des moyens de verrouillage sont prévus sur les moyens de fixation (31, 31'), au moyen desquels les moyens de fixation peuvent être verrouillés sur le support en position montée.

8. Dispositif de guidage selon l'une des revendications précédentes, **caractérisé en ce que** le câble de traction (10) est construit de manière sensiblement circonférentielle et le câble de traction (10) présente deux sections avec quatre extrémités et deux extrémités sont fixées à chaque fois à une pièce de guidage (8, 9).

9. Dispositif de guidage selon l'une des revendications précédentes, **caractérisé en ce que** les portes coulissantes (4, 5) sont chacune maintenues sur deux parties de guidage de l'agencement de guidage et le câble de traction (10) est fixé à chaque fois sur la partie de guidage (8, 9) tournée vers la porte coulissante (4, 5) voisine.

10. Meubles d'armoire (1) avec une disposition de guidage selon l'une des revendications précédentes.

11. Meuble d'armoire selon la revendication 10, **caractérisé en ce que** le meuble d'armoire (1) présente au moins quatre portes coulissantes (3, 4, 5, 6) et deux portes coulissantes centrales (4, 5) peuvent être déplacées par un dispositif de guidage selon l'une des revendications 1 à 10 et les deux portes coulissantes extérieures (3, 6) peuvent être déplacées indépendamment l'une de l'autre le long du rail de guidage (13).

12. Meubles d'armoire selon la revendication 11, **caractérisés en ce que** les deux portes coulissantes centrales (4, 5) sont mobiles dans un plan avant et les portes coulissantes extérieures (3, 6) sont mobiles dans un plan arrière, et dans une position d'ouverture, une porte coulissante avant (4, 5) est disposée devant une porte coulissante arrière (3, 6).
